# FASCICULE DE BREVET EUROPEEN

(11) **EP 0 031 261 B1**
(45) Date de publication et mention de la délivrance du brevet: **16.11.1983**
(21) Numéro de dépôt: 80401640.0
(22) Date de dépôt: 17.11.1980
(51) Int. Cl.: F01L 13/08

(54) **Dispositif de commande automatique de la fermeture de la soupape de décompression d'un moteur à explosion**
Vorrichtung zur automatischen Steuerung des Schliessens eines Dekompressionsventiles einer Brennkraftmaschine
Device for automatically controlling the closing of a decompression valve of an internal-combustion engine

(30) Priorité: 14.12.1979 FR 7930752
(43) Date de publication de la demande: 01.07.1981
(73) Titulaire: CYCLES PEUGEOT Société dite:, F-25700 Valentigney (FR)
(72) Inventeur: Perrin, Marc, Pluvault F-21110 Genlis (FR)
(74) Mandataire: Moncheny, Michel

## Description

Le démarrage des petits moteurs à explosion utilisés par exemple sur les véhicules à deux roues, tels que les cyclomoteurs, est le plus souvent obtenu par l'intermédiaire du pédalier dont est généralement équipé le véhicule. Par suite, c'est la puissance musculaire du pilote qui assure le lancement du moteur. Or, très souvent, et tout particulièrement lorsque le pilote est une femme ou un enfant, cette force n'est pas suffisante pour provoquer ¹₉ rotation du moteur.

On a donc équipé la , lupart des moteurs de ce type d'une soupape de décompression qui permet de mettre en communication la chambre de combustion du moteur avec l'atmosphère. On évite ainsi la compression des gaz et les premiers tours de rotation du moteur se font sans difficulté. Il est toutefois nécessaire que cette soupape se referme brusquement dès que la vitesse de rotation est suffisante pour que le moteur puisse démarrer normalement. Or l'ouverture et la fermeture de la soupape de décompression sont commandées par le pilote, en général au moyen d'un levier de commande monté sur le guidon. Il faut donc que le pilote agisse avec beaucoup de dextérité et en parfait synchronisme avec la mise en rotation du moteur, par exemple par le pédalier.

Le DE-B-1 069932 décrit un dispositif de décompression destiné à faciliter cette manœu- vre de démarrage. Ce dispositif comporte une came de blocage de la commande des soupapes, qui est immobilisée par un levier pivotant entraîné latéralement lors de la rotation du moteur et libérée après une course déterminée de ce levier. On obtient ainsi un réglage approprié de la fermeture de la soupape, qui n'intervient qu'après le démarrage.

Un tel dispositif est toutefois difficilement adaptable sur des véhicules à deux roues, ou analogue, en raison notamment de sa complexité et de sa relative fragilité.

La présente invention a donc pour but de fournir une commande automatique assurant la fermeture de la soupape de décompression, après un nombre déterminé de tours de rotation du moteur, qui soit plus simple et plus robuste tout en étant extrêmement précise.

Cette invention a en effet pour objet un dispositif de commande automatique de la fermeture de la soupape de décompression, caractérisé en ce qu'il comporte un doigt qui, au repos, recouvre l'extrémité d'un arbre solidaire en rotation du moteur et muni d'une gorge hélicoïdale périphérique, et est libre de basculer latéralement sous les actions opposées de la commande de décompression et du ressort de fermeture de la soupape de décompression, et qui est en outre articulé par rapport à son plan de basculement et constamment écarté élastiquement de ce plan en direction de l'arbre, de sorte que lorsque la commande de décompression est sollicitée, il bascule et est appliqué latéralement par le ressort de fermeture contre la gorge hélicoïdale de l'arbre qui empêche l'action de fermeture du ressort, puis est déplacé axialement par la rotation de la gorge hélicoïdale jusqu'à son retour sur l'extrémité de l'arbre, ce qui permet son basculement, libère le ressort et déclenche la fermeture de la soupape.

Ainsi, c'est l'arbre lui-même qui interdit tout basculement au doigt, c'est-à-dire la fermeture de la soupape tant que le doigt est dans la gorge hélicoïdale. Ce n'est que lorsqu'il a parcouru la totalité de cette gorge et est parvenu à l'extrémité de l'arbre qu'il peut basculer brusquement en sens inverse et retrouver sa position de repos, ce qui provoque la fermeture de la soupape.

La description ci-dessous d'un mode de réalisation donné à titre d'exemple non limitatif, et représenté aux dessins annexés, fera mieux apparaître les caractéristiques et avantages de l'invention.

Sur ces dessins :
la figure 1 est une vue schématique d'un dispositif de commande selon l'invention, en position de fermeture de la soupape, la culasse du moteur étant représentée en coupe axiale ;
la figure 2 est une vue de côté, avec arrachement partiel, du système basculant dans la position de fermeture de la soupape ;
les figures 3 et 4 sont des vues, respectivement de côté avec arrachement partiel, et de face du système basculant en position d'ouverture de la soupape ;
la figure 5 est une vue partielle, en coupe longitudinale, de la culasse du moteur montrant la soupape de décompression en position ouverte.

Comme le montre la figure 1, le dispositif de commande de la soupape de décompression d'un moteur à explosion monté sur un cyclomoteur, ou analogue, comporte un levier 1 qui commande un câble 2 et est articulé sur le guidon 4 du véhicule, à proximité d'une poignée de commande 5. De la même manière, la soupape, ou plus exactement le ressort qui la rappelle en position de fermeture, est reliée à un câble de commande 6.

En effet, la culasse 8 du moteur est percée d'un alésage 10 qui communique d'une part avec la chambre de combustion 12 et, d'autre part, avec un conduit 14 de mise à l'atmosphère. La communication entre l'alésage 10 et la chambre de combustion 12 est commandée par une soupape 16 solidaire d'une tige 18, qui coulisse dans un guide 20 solidaire de la culasse 8. Un ressort en épingle à cheveux 22 est monté entre le guide 20 et un levier 24 qui est fixé, d'une part à l'extrémité de la tige 18, et d'autre part à l'extrémité du câble 6. Comme le montre la figure 1 le ressort 22 rappelle ainsi constamment la soupape 16 dans sa position de fermeture.

Les deux câbles de commande 2 et 6 sont fixés aux deux extrémités 25 et 27 respectivement, d'une plaque 26 susceptible de basculer parallèlement à elle-même autour d'un axe 28 placé à égale distance des deux points 25 et 27.

Sur l'une de ses faces la plaque 26 porte une chape traversée par un axe 31, autour duquel est articulé un doigt 32 (fig. 2). Un ressort 24 appuie, d'une part sur la plaque 26 et, d'autre part, sur le doigt 32 et tend à écarter ces deux organes l'un de l'autre.

En position de repos, c'est-à-dire en position de fermeture de la soupape de décompression 16, le doigt 32 est en appui sur l'extrémité d'un arbre 35 qui est solidaire en rotation du moteur. Par exemple dans le mode de réalisation représenté, cet arbre 35 est constitué par un prolongement du vilebrequin 36 du moteur. Cet arbre 35 est porté par un palier fixe 38 et comporte, entre ce palier 38 et son extrémité, une gorge hélicoïdale 40 qui peut par exemple constituer un filet de vis.

Lorsque, lors du démarrage, le pilote appuie sur le levier 1 et tire ainsi le câble 2, il provoque un basculement latéral de la plaque 26 autour de l'axe 28. Le doigt 32 est entraîné dans ce mouvement de basculement et pivote lui aussi autour de l'axe 28. En conséquence, le bout 33 de ce doigt 32 qui recouvrait l'extrémité de l'arbre 35 se dégage latéralement de cet arbre et, par suite, se trouve repoussé par le ressort 34 jusqu'au contact du palier 38, c'est-à-dire en fait jusqu'à l'extrémité de la gorge hélicoïdale 40. Le basculement de la plaque 26 a exercé une traction sur le câble 6 et provoqué ainsi le rapprochement des branches de ressort 22, c'est-à-dire l'ouverture de la soupape 16 (fig.5).

A tout moment cependant les branches du ressort 22 tendent à s'écarter c'est-à-dire à refermer la soupape 16 et à tirer sur le câble 6 pour faire basculer la plaque 26 dans le sens des aiguilles d'une montre, en regardant les figures 1 à 4. Ce pivotement est toutefois rendu impossible par le contact du bout 33 du doigt 32 avec l'arbre 35, ou plus exactement la gorge 40. Même si le levier 1 est relâché par le pilote, la plaque 26 ne risque pas de pivoter.

Par contre, lorsque le pilote actionne le pédalier et provoque ainsi la rotation du moteur, cette rotation est facilitée par l'ouverture de la soupape de décompression. En outre l'arbre 35 étant solidaire en rotation du moteur, en étant par exemple comme représenté sur les figures 2 et 3 solidaire du vilebrequin 36, est entraîné en rotation par l'action sur le pédalier. La gorge hélicoïdale 40 se met également à tourner et provoque le déplacement du bout 33 du doigt 32 qui parcourt successivement les spires de cette gorge.

A la fin de son parcours le bout 33 arrive à l'extrémité de l'arbre 35 et brusquement se trouve libre. Plus rien alors ne s'oppose à l'effort exercé sur le câble 6 par le ressort 22, de sorte que la plaque 26 bascule latéralement et que la soupape 16 se trouve soudain fermée.

Etant donné qu'avant de permettre cette fermeture brusque le doigt 32 a dû parcourir toutes les spires de la gorge 40, le moteur a automatiquement effectué un nombre de tours déterminé avant la fermeture de la soupape 16. Un choix approprié du nombre de spires de la gorge 40 permet au moteur d'effectuer, avant la fermeture de la soupape 16, un nombre de tours suffisant pour son lancement, de sorte qu'il peut ensuite facilement démarrer.

De préférence, comme le montrent notamment les figures 1 et 4, la chape 30 de support du doigt 32 est située en un point intermédiaire entre l'axe 28 de la plaque 26 et le point 25 de fixation du câble 2. De cette manière le bout 33 du doigt 32 vient au contact de la gorge 40 en un point qui se trouve également du même côté que le point 25 par rapport au plan passant par l'axe de pivotement 28 et par l'axe de l'arbre 35. Tout basculement de la plaque 26 en direction du câble 6 est ainsi totalement interdit tant que le moteur n'a pas effectué le nombre de tours voulu.

Grâce à un tel dispositif le pilote est absolument sûr que la soupape de décompression sera fermée exactement au moment nécessaire et il n'a aucune manoeuvre particulière à effectuer, la seule commande du levier 1 provoquant automatiquement et successivement l'ouverture puis la fermeture de cette soupape.

On constate par ailleurs que le dispositif de commande ainsi réalisé est extrêmement simple tout en étant parfaitement sûr, ce qui le rend tout particulièrement adapté aux cyclomoteurs ou autres véhicules à deux roues.

## Revendications

1. Dispositif de commande automatique de la fermeture de la soupape de décompression (16) d'un moteur à explosion, comportant un organe (1) de commande de la décompression et un ressort (22) de rappel de la soupape en position de fermeture, caractérisé en ce qu'il comporte un doigt (32) qui, au repos, recouvre l'extrémité d'un arbre (35) solidaire en rotation du moteur et muni d'une gorge hélicoïdale périphérique (40), et est libre de basculer latéralement sous les actions opposées de la commande de décompression et du ressort (22) de fermeture de la soupape de décompression (16), et qui est en outre articulé par rapport à son plan de basculement et constamment écarté élastiquement de ce plan en direction de l'arbre, de sorte que lorsque la commande de décompression est sollicitée, il bascule et est appliqué latéralement par le ressort de fermeture (22) contre la gorge hélicoïdale (40) de l'arbre (35) qui empêche l'action de fermeture du ressort (22), puis est déplacé axialement par la rotation de la gorge hélicoïdale (40) jusqu'à son retour sur l'extrémité de l'arbre, ce qui permet son basculement, libère le ressort (22) et déclenche la fermeture de la soupape.

2. Dispositif suivant la revendication 1, caractérisé en ce qu'il comporte une plaque susceptible de basculer latéralement dans son plan, et reliée de part et d'autre de son axe de pivotement, respectivement au ressort de fermeture de la soupape et à la commande de décompression, le doigt (32) étant articulé sur la face de cette plaque qui se trouve en regard de la gorge hélicoïdale.

3. Dispositif suivant la revendication 2, caractérisé en ce que le doigt (32) est articulé sur la plaque (26), entre l'axe de pivotement de celle-ci et sa liaison à la commande de décompression.

4. Dispositif suivant l'une des revendications 1 à 3, caractérisé en ce que la gorge hélicoïdale est un filet de vis.

5. Dispositif suivant l'une des revendications 1 à 4, caractérisé en ce que l'organe basculant est relié d'une part au ressort de fermeture de la soupape et d'autre part à la commande de décompression par des câbles.

## Claims

1. A device for automatically controlling the closure of the decompression valve (16) of an internal combusion engine, comprising means (1) for controlling the decompression and a return spring (22) for returning the valve to the closing position, characterised in that it comprises a finger member (32) which, at rest, overlaps the end of a shaft (35), connected to rotate with the engine and provided with a peripheral helical groove (40), and is free to swing laterally under the opposed actions of the decompression control and the spring (22) closing the decompression valve (16), and which is moreover pivotal relative to its swinging plane and constantly and elastically moved away from this plane in the direction of the shaft, so that, when the decompression control is actuated, it swings and is laterally applied by the closing spring (22) against the helical groove (40) of the shaft (35) which prevents the closing action of the spring (22), and is then axially displaced by the rotation of the helical groove (40) until it returns to the end of the shaft, which permits the swinging thereof, releases the spring (22) and causes the closure of the valve.

2. A device according to claim 1, characterised in that it comprises a plate which is capable of swinging laterally in its plane and is connected on each side of its pivot axis respectively to the valve closing spring and to the decompression control, the finger member (32) being pivotally mounted on the side of this plate which is in confronting relation to the helical groove.

3. A device according to claim 2, wherein the finger member (32) is pivotally mounted on the plate (26) between the pivot axis of the latter and its connection to the decompression control.

4. A device according to one of the claims 1-3, characterised in that the helical groove is a screwthread.

5. A device according to one of the claims 1-4, characterised in that the swinging means is connected, on one hand, to the valve closing spring and, on the other hand, to the decompression control by cables.

## Patentansprüche

1. Vorrichtung zur automatischen Steuerung des Schließens des Dekompressionsventils einer Brennkraftmaschine, mit einem Organ (1) zur Steuerung der Dekompression und einer Feder (22) zur Rückstellung des Dekompressionsventils in die Schließstellung, gekennzeichnet, durch einen Finger (32), der in Ruhestellung das Ende einer Welle (35) bedeckt, die zusammen mit der Brennkraftmaschine rotiert und mit einer schraubenförmigen Umfangsnut (40) versehen ist, unter den entgegengesetzten Wirkungen der Dekompressionssteuerung und der Feder (22) zum Schließen des Dekompressionsventils (16) frei schwenkbar ist und außerdem bezüglich seiner Schwenkebene angelenkt und von dieser Ebene in Richtung der Welle derart elastisch beaufschlagt ist, daß er bei betätigter Dekompressionssteuerung schwenkt und durch die Schließfeder (22) seitlich an die schraubenförmige Nut (40) der Welle (35) gedrückt wird, was die Schließbewegung der Feder (22) verhindert, wonach er durch die Drehung der schraubenförmigen Nut (40) axial verschoben wird, bis zu seiner Rückkehr am Ende der Welle, was sein Schwenken ermöglicht, die Feder (22) freigibt und das Schließen des Dekompressionsventils auslöst.

2. Vorrichtung nach Anspruch 1, gekennzeichnet, durch eine Platte, die seitlich in ihrer Ebene schwenkbar und beiderseits ihrer Drehachse mit der Schließfeder des Dekompressionsventils bzw. mit der Dekompressionssteuerung verbunden ist, wobei der Finger (32) auf der der schraubenförmigen Nut zugewandten Seite der Platte angelenkt ist.

3. Vorrichtung nach Anspruch 2, dadurch gekennzeichnet, daß der Finger (32) an der Platte (26) zwischen deren Drehachse und deren Verbindung mit der Dekompressionssteuerung angelenkt ist.

4. Vorrichtung nach einem der Ansprüche 1 bis 3, dadurch gekennzeichnet, daß die schraubenförmige Nut ein Gewinde ist.

5. Vorrichtung nach einem der Ansprüche 1 bis 4, dadurch gekennzeichnet, daß das schwenkbare Organ einerseits mit der Schließfeder des Ventils und andererseits mit der Dekompressionssteuerung durch Seile verbunden ist.
